# EUROPÄISCHE PATENTSCHRIFT

(11) **EP 2 111 058 B1**
(45) Veröffentlichungstag und Bekanntmachung des Hinweises auf die Patenterteilung: **14.10.2015**
(21) Anmeldenummer: 09154943.6
(22) Anmeldetag: 12.03.2009
(51) Int. Cl.: H04R 25/00

(54) **Verfahren und Hörgerät zur Änderung der Reihenfolge von Programmplätzen**
Method and audio device for changing the sequence of programme areas
Procédé et appareil auditif destinés à la modification de la suite de places de programme

(30) Priorität: 16.04.2008 DE 102008019105
(43) Veröffentlichungstag der Anmeldung: 21.10.2009
(73) Patentinhaber: Siemens Medical Instruments Pte. Ltd., Singapore 139959 (SG)
(72) Erfinder: Steinbuss, Andre, 91052 Erlangen (DE)
(74) Vertreter: FDST Patentanwälte

(56) Entgegenhaltungen:
- EP-A- 1 420 611
- DE-B3-102004 025 691
- US-A- 4 972 487

## Beschreibung

Die Erfindung betrifft ein im Patentanspruch 1 angegebenes Verfahren zum Einstellen eines Hörgeräts und ein im Patentanspruch 8 angegebenes Hörgerät, bei dem Hörprogramme selektierbar sind.

Moderne Hörgeräte verfügen in der Regel über aufwendige Klassifikationsalgorithmen zur automatischen Anpassung an Umgebungssituationen, um jederzeit einen ausreichenden Hörkomfort und eine gute Sprachverständlichkeit zu gewährleisten. In der Patentschrift DE 603 07 576 T2 wird ein diesbezügliches Verfahren zum Einstellen eines Hörgeräts an eine momentane akustische Umgebungssituation angegeben. Dabei wird im Hörgerät eines von mehreren Hörprogrammen dem Hörgeräteträger angeboten, wobei die momentane akustische Umgebungssituation analysiert wird. Auch lernende Hörgeräte, wie in der Patentschrift US 2005 0129262 beschrieben, sind bekannt.

Allen diesen Verbesserungen zum Trotz wünschen sich Hörgeräteträger oft Änderungen in der Konfiguration eines Hörgeräts, beispielsweise auch die Reihenfolge der gespeicherten Hörprogramme. Untersuchungen und Beobachtungen der Anmelderin belegen, dass etwa die Hälfte aller Hörgeräteträger eine Änderung der Programmreihenfolge wünscht. Eine Änderung der Reihenfolge der Programmplätze kann heutzutage aber nur vom Hörgeräteakustiker oder vom Hersteller vorgenommen werden. Dies wird seitens der Hörgeräteträger als lästig empfunden.

Die DE 10 2004 025 691 B1 offenbart, dass eine akustische Hörumgebung, in der sich ein Hörgerät befindet, analysiert wird und in Abhängigkeit der dadurch erkannten Hörsituation einem Bedienelement eine von der jeweiligen Hörsituation abhängige Einstellfunktion zugeordnet wird. Dadurch erfolgt eine Begrenzung auf sinnvolle Einstellmöglichkeiten,

Die EP 1 420 611 A1 gibt ein Hörgerät und ein Verfahren zur Anpassung eines Hörgeräts an eine akustische Umgebung an. Dabei wird ein Passmaß ermittelt, aufgrund dessen Hörprogramme gereiht werden.

Die US 4 972 487 gibt ein Hörgerät und ein Verfahren an, bei dem aufgezeichnete Daten, wie zum Beispiel die Dauer eines eingestellten Hörprogramms, für eine spätere Änderung der Hörgeräteeinstellungen bei einem Hörgeräteakustiker verwendet werden können.

Es ist Aufgabe der Erfindung diese Nachteile zu überwinden und ein Verfahren und ein dazugehöriges Hörgerät anzugeben, welches die Reihenfolge der Programmplätze den Bedürfnissen eines Hörgeräteträgers besser anpasst.

Gemäß der Erfindung wird die gestellte Aufgabe mit dem Verfahren des unabhängigen Patentanspruchs 1 und dem Hörgerät des unabhängigen Patentanspruchs 8 gelöst.

Erfindungsgemäß umfasst das Verfahren zum Einstellen eines Hörgeräts, bei dem Hörprogramme selektierbar sind, wobei die Programmplätze der Hörprogramme eine vorgebbare Reihenfolge aufweisen, folgende Schritte:
- Ermittlung von Zeiträumen, innerhalb welcher Hörprogramme selektiert sind,
- Ermittlung einer neuen Reihenfolge der Programmplätze mit Hilfe eines Lernalgorithmus unter Einbeziehung der ermittelten Zeiträume und
- Veränderung der Reihenfolge der Programmplätze nach einer vorgebbaren Zeitspanne entsprechend der ermittelten Reihenfolge. Dies bietet den Vorteil, dass sich Hörgeräte an neue Hörumgebungen anpassen, und Lieblingsprogramme sind entsprechend der Hörgeräteträgerpräferenz im vorderen Bereich der Programmplätze angesiedelt.

In einer weiteren Ausführungsform kann der Lernalgorithmus die ermittelten Zeiträume gewichten, wobei der Programmplatz eines länger selektierten Hörprogramms vor dem Programmplatz eines kürzer selektierten Hörprogramms zu liegen kommt. Dadurch wird die Nutzungsdauer eines Hörprogramms ein Maß für die Hörgeräteträgerpräferenz.

In einer Weiterbildung kann der Lernalgorithmus mindestens eine Schallgröße betreffend eine Umgebungssituation und/oder mindestens einen gewünschten Einstellwert des Hörgeräts berücksichtigten. Vorteilhaft daran ist die Einbeziehung von zusätzlichen charakteristischen Größen.

Des Weiteren kann ein selektiertes Hörprogramm einem Hörgeräteträger durch ein Sound-Icon oder einen Talking-Beep angezeigt werden. Vorzugsweise kann die Bezeichnung des selektierten Hörprogramms auf einer Fernbedienung des Hörgeräts angezeigt werden. Dadurch erkennt der Hörgeräteträger das selektierte Programm schnell und einfach.

In einer weiteren Ausführungsform kann beim Einschalten des Hörgeräts das Hörprogramm des ersten Programmplatzes automatisch selektiert werden. Dadurch ist das Lieblingsprogramm eines Hörgeräteträgers beim Einschalten des Hörgeräts sofort aktiv.

Erfindungsgemäß wird auch ein Hörgerät angegeben, bei dem Hörprogramme selektierbar sind, wobei die Programmplätze der Hörprogramme eine vorgebbare Reihenfolge aufweisen. Das Hörgerät umfasst ein Messmodul, mit dem Zeiträume, innerhalb welcher Hörprogramme selektiert sind, ermittelbar sind, ein Rechenmodul mit einem Lernalgorithmus, mit dem unter Einbeziehung der ermittelten Zeiträume eine neue Reihenfolge der Programmplätze ermittelbar ist, und ein Änderungsmodul, mit dem die Reihenfolge der Programmplätze nach einer vorgebbaren Zeitspanne entsprechend der ermittelten Reihenfolge veränderbar ist.

In einer weiteren Ausführungsform kann das Rechenmodul die ermittelten Zeiträume derart gewichten, dass der Programmplatz eines länger selektierten Hörprogramms vor dem Programmplatz eines kürzer selektierten Hörprogramms liegt.

In einer Weiterbildung kann jedes selektiertes Hörprogramm einem Nutzer durch ein unterscheidbares Sound-Icon oder einen unterschiedlichen Talking-Beep durch einen Hörgeräte-Hörer angezeigt werden. Dadurch wird die Programmwahl eindeutig hörbar.

In vorteilhafter Weise kann die Bezeichnung des selektierten Hörprogramms auf einem Display einer Fernbedienung angezeigt werden.

Des Weiteren kann beim Einschalten des Hörgeräts das Hörprogramm des ersten Programmplatzes, welcher dem Lieblingsprogramm eines Hörgeräteträgers entsprechen kann, automatisch selektiert sein.

In einer Weiterbildung kann das Hörgerät in unterschiedlichen Hörprogrammen für unterschiedliche Hörverluste bei Verkauf/Versand vorkonfiguriert sein. Dadurch muss das Hörgerät bei Verkauf bzw. Versand nicht speziell dem Hörvermögen des Hörgeräteträgers angepasst werden.

Weitere Besonderheiten und Vorteile der Erfindung werden aus den nachfolgenden Erläuterungen eines Ausführungsbeispiels anhand von schematischen Zeichnungen ersichtlich.

Es zeigen:
- Figur 1:: ein Blockdiagramm eines Hörgeräts mit Programmwahl und
- Figur 2:: ein Ablaufdiagramm eines Verfahrens zum Einstellen eines Hörgeräts.

Figur 1 zeigt ein funktionales Blockschaltbild eines erfindungsgemäßen Hörgeräts 1. Das Hörgerät 1 umfasst einen elektroakustischen Wandler, beispielsweise zwei Mikrofone 5, und einen Hörer 6 (Lautsprecher). Die Mikrofone 5 sind mit einem Eingang einer Signalverarbeitungs- und Übertragungseinheit 8, deren Übertragungscharakteristik einstellbar ist, über einen Analog/Digital Wandler 7 verbunden. Auf ihrer Ausgangsseite ist die Signalverarbeitungs- und Übertragungseinheit 8 mit dem Hörer 6 über einen Digital/Analog Wandler 9 verbunden. In der Signalverarbeitungs- und Übertragungseinheit 8 ist eine Anzahl von verschiedenen Signalverarbeitungsparametersätzen auswählbar, wobei jeder Satz zu einem Hörprogramm gehört.

Ein Programmwahltaster 10 zum Anwählen von Hörprogrammen ist über ein Programmwahlmodul 11, in dem unter anderem die Reihenfolge der Programmplätze abgespeichert ist, mit einem Ein- und Ausgang der Signalverarbeitungs- und Übertragungseinheit 8 und einem Eingang eines Zeitmessmodul 2 verbunden. Ein Ausgang des Zeitmessmoduls 2 ist mit einem Eingang der Signalverarbeitungs- und Übertragungseinheit 8 verbunden. Über eine drahtlose Schnittstelle ist eine Fernbedienung 12 mit einem Ein-/Ausgang der Signalverarbeitungs- und Übertragungseinheit 8 verbunden.

Die Programmplätze der Hörprogramme weisen bei Auslieferung des Hörgeräts 1 oder nach Einstellung durch einen Hörgeräteakustiker eine dem erwarteten Nutzungsverhalten eines Hörgeräteträgers entsprechende Reihenfolge auf. Dabei ist das am meisten bevorzugte Hörprogramm an erster Stelle und das erwartungsgemäß am wenigsten brauchbare Programm an letzter Stelle. Die realen Bedürfnisse des Hörgeräteträgers unterscheiden sich aber in der Regel von diesen Voreinstellungen. Erst im Betrieb erkennt der Nutzer, dass andere Hörprogramme wichtiger sind und daher einen Platz weiter vorne brauchen, um einfacher und schneller wählbar zu sein.

Daher ermittelt das Zeitmessmodul 2 die Zeiträume, innerhalb welcher einzelne Hörprogramme ausgewählt bzw. angewählt sind. Ein Rechenmodul 3 in der Signalverarbeitungs- und Übertragungseinheit 8 ermittelt aus diesen Zeiträumen mit Hilfe eines Lernalgorithmus eine neue Reihenfolge der Programmplätze. Nach einer bestimmbaren Zeitspanne wird diese neue Reihenfolge an ein Änderungsmodul 4 übermittelt, welches daraufhin die Reihenfolge der Programmplätze im Programmwahlmodul 11 entsprechend ändert. Die neue Reihenfolge wird dann dem Hörgerätenutzer zur Verfügung gestellt. Erkennbar sind die unterschiedlichen Programme durch unterscheidbare Sound-Icons oder Talking-Beeps im Hörer.

Das Hörgerät 1 lernt also automatisch über eine definierte Zeitspanne das bevorzugte Hörprogramm seines Hörgeräteträgers aus der gemessenen individuellen Nutzungsdauer. Der erste Programmplatz ist beispielsweise mit dem am häufigsten genutzten Hörprogramm belegt, der zweite Programmplatz mit dem zweithäufigsten, usw.

Figur 2 gibt ein erfindungsgemäßes Verfahren in Form eines Ablaufdiagramms wieder. Das Verfahren zum Einstellen eines Hörgeräts, bei dem Hörprogramme HP1, HP2, ... selektierbar sind, wobei die Programmplätze der Hörprogramme HP1, HP2, ... eine vorgebbare Reihenfolge aufweisen, beginnt mit der Selektion 99 eines Hörprogramms HP1. Im Schritt 100 wird ein Zeitraum ZR1, innerhalb welcher das Hörprogramm HP1 selektiert bleibt, gemessen. Im darauffolgenden Schritt 101 wird eine neue Reihenfolge nRF der Programmplätze mit Hilfe eines Lernalgorithmus unter Einbeziehung des ermittelten Zeitraums ZR1 ermittelt. Wenn eine vorgebbare Zeitspanne ZSP abgelaufen ist wird im Schritt 102 die Reihenfolge der Programmplätze entsprechend der ermittelten Reihenfolge nRF verändert. Ist die Zeitspanne ZSP noch nicht abgelaufen oder wird ein anderes Hörprogramm HP2 entsprechend Schritt 99 gewählt, erfolgt eine fortgesetzte oder neue Messung eines Zeitraums.

Dadurch befinden sich beliebte Hörprogramme eines Hörgerätenutzers im vorderen Bereich der Programmplätze. Zusätzlich kann das Hörgerät bereits im Lieblingsprogramm eines Nutzers starten, da Hörgeräte typischer Weise im ersten Programm starten.

### Bezugszeichenliste

- 1: Hörgerät
- 2: Zeitmessmodul
- 3: Rechenmodul
- 4: Änderungsmodul
- 5: Mikrofon
- 6: Hörer /Lautsprecher
- 7: Analog/Digital Wandler
- 8: Signalverarbeitungs- und Übertragungseinheit
- 9: Digital/Analog Wandler
- 10: Programmwahltaster
- 11: Programmwahlmodul
- 12: Fernbedienung
- 99: Selektion eines Hörprogramms HP1, HP2, ...
- 100: Ermittelung von Zeiträumen ZR1, ZR2, ...
- 101: Ermittelung einer neuen Reihenfolge nRF
- 102: Veränderung der Reihenfolge der Programmplätze
- HP1, HP2, ...: Hörprogramm
- nRF: neue Reihenfolge der Programmplätze
- ZR1, ZR2, ...: Zeiträumen
- ZSP: Zeitspanne

## Patentansprüche

1. Verfahren zum Einstellen eines Hörgeräts, bei dem Hörprogramme selektierbar sind, wobei die Programmplätze der Hörprogramme eine vorgebbare Reihenfolge aufweisen, **gekennzeichnet durch**
- Ermittlung (100) von Zeiträumen (ZR1, ZR2, ...), innerhalb welcher Hörprogramme selektiert sind,
- Ermittlung (101) einer neuen Reihenfolge (nRF) der Programmplätze mit Hilfe eines Lernalgorithmus unter Einbeziehung der ermittelten Zeiträume (ZR1, ZR2, ...) und
- Veränderung (102) der Reihenfolge der Programmplätze nach einer vorgebbaren Zeitspanne (ZSP) entsprechend der ermittelten Reihenfolge (nRF).

2. Verfahren nach Anspruch 1,
**dadurch gekennzeichnet,**
**dass** der Lernalgorithmus die ermittelten Zeiträume (ZR1, ZR2, ...) derart gewichtet, dass der Programmplatz eines länger selektierten Hörprogramms vor dem Programmplatz eines kürzer selektierten Hörprogramms liegt.

3. Verfahren nach Anspruch 1 oder 2,
**dadurch gekennzeichnet,**
**dass** der Lernalgorithmus mindestens eine Schallgröße betreffend eine Umgebungssituation und/oder mindestens einen gewünschten Einstellwert des Hörgeräts berücksichtigt.

4. Verfahren nach einem der vorigen Ansprüche,
**dadurch gekennzeichnet,**
**dass** ein selektiertes Hörprogramm einem Hörgeräteträger durch ein Sound-Icon oder einen Talking-Beep angezeigt wird.

5. Verfahren nach einem der vorigen Ansprüche,
**dadurch gekennzeichnet,**
**dass** die Bezeichnung des selektierten Hörprogramms auf einer Fernbedienung des Hörgeräts angezeigt wird.

6. Verfahren nach einem der vorigen Ansprüche,
**dadurch gekennzeichnet,**
**dass** beim Einschalten des Hörgeräts das Hörprogramm des ersten Programmplatzes automatisch selektiert wird.

7. Computerprogrammprodukt mit einem Computerprogramm, das Softwaremittel zur Durchführung eines Verfahrens nach einem der Ansprüche 1 bis 6 aufweist, wenn das Computerprogramm in einer Steuereinheit eines Hörgeräts ausgeführt wird.

8. Hörgerät (1), bei dem Hörprogramme selektierbar sind, wobei die Programmplätze der Hörprogramme eine vorgebbare Reihenfolge aufweisen,
**gekennzeichnet durch**
ein Zeitmessmodul (2), mit dem Zeiträume, innerhalb welcher Hörprogramme selektiert sind, ermittelt werden,
ein Rechenmodul (3) mit einem Lernalgorithmus, mit dem unter Einbeziehung der ermittelten Zeiträume eine neue Reihenfolge der Programmplätze ermittelt wird, und
ein Änderungsmodul (4), mit dem die Reihenfolge der Programmplätze nach einer vorgebbaren Zeitspanne entsprechend der ermittelten Reihenfolge verändert wird.

9. Hörgerät (1) nach Anspruch 8,
**dadurch gekennzeichnet,**
**dass** das Rechenmodul (3) die ermittelten Zeiträume derart gewichtet, dass der Programmplatz eines länger selektierten Hörprogramms vor dem Programmplatz eines kürzer selektierten Hörprogramms liegt.

10. Hörgerät (1) nach Anspruch 8 oder 9,
**dadurch gekennzeichnet,**
**dass** ein selektiertes Hörprogramm einem Nutzer durch ein Sound-Icon oder einen Talking-Beep mit einem Hörgeräts-Hörer (6) anzeigbar ist.

11. Hörgerät (1) nach einem der Ansprüche 8 bis 10 mit einer Fernbedienung (12), auf der die Bezeichnung des selektierten Hörprogramms anzeigbar ist.

12. Hörgerät (1) nach einem der Ansprüche 8 bis 11,
**dadurch gekennzeichnet,**
**dass** beim Einschalten des Hörgeräts (1) das Hörprogramm des ersten Programmplatzes automatisch selektiert ist.

13. Hörgerät (1) nach einem der Ansprüche 8 bis 12 **dadurch gekennzeichnet,**
**dass** das Hörgerät (1) in unterschiedlichen Hörprogrammen für unterschiedliche Hörverluste bei Verkauf oder Versand vorkonfiguriert ist.

## Claims

1. Method for adjusting a hearing aid, in which hearing programs are selectable, wherein the program positions for the hearing programs have a prescribable order,
**characterized by**
- ascertainment (100) of time periods (ZR1, ZR2, ...), within which hearing programs have been selected,
- ascertainment (101) of a new order (nRF) for the program positions using a learning algorithm taking into account the ascertained time periods (ZR1, ZR2, ...) and
- alteration (102) of the order of the program positions after a prescribable time span (ZSP) in accordance with the ascertained order (nRF).

2. Method according to Claim 1,
**characterized**
**in that** the learning algorithm weights the ascertained time periods (ZR1, ZR2, ...) such that the program position of a hearing program selected for a longer time comes before the program position of a hearing program selected for a shorter time.

3. Method according to Claim 1 or 2,
**characterized**
**in that** the learning algorithm takes account of at least one sound variable relating to an environmental situation and/or at least one desired setting value for the hearing aid.

4. Method according to one of the preceding claims,
**characterized**
**in that** a selected hearing program is displayed to a hearing aid wearer by a sound icon or a talking beep.

5. Method according to one of the preceding claims,
**characterized**
**in that** the name of the selected hearing program is displayed on a remote control of the hearing aid.

6. Method according to one of the preceding claims,
**characterized**
**in that** when the hearing aid is switched on the hearing program in the first program position is automatically selected.

7. Computer program product having a computer program that has software means for performing a method according to one of Claims 1 to 6 when the computer program is executed in a control unit of a hearing aid.

8. Hearing aid (1) in which hearing programs are selectable, wherein the program positions for the hearing programs have a prescribable order,
**characterized by**
a time measurement module (2) that is used to ascertain time periods within which hearing programs have been selected,
a computation module (3) having a learning algorithm that is used to ascertain a new order for the program positions taking into account the ascertained time periods, and
a change module (4) that is used to alter the order of the program positions after a prescribable time span in accordance with the ascertained order.

9. Hearing aid (1) according to Claim 8,
**characterized**
**in that** the computation module (3) weights the ascertained time periods such that the program position of a hearing program selected for a longer time comes before the program position of a hearing program selected for a shorter time.

10. Hearing aid (1) according to Claim 8 or 9,
**characterized**
**in that** a selected hearing program can be displayed to a user by a sound icon or a talking beep using a hearing aid receiver (6).

11. Hearing aid (1) according to one of Claims 8 to 10, having a remote control (12) on which the name of the selected hearing program can be displayed.

12. Hearing aid (1) according to one of Claims 8 to 11,
**characterized**
**in that** when the hearing aid (1) is switched on the hearing program in a first program position has been automatically selected.

13. Hearing aid (1) according to one of Claims 8 to 12,
**characterized**
**in that** the hearing aid (1) has been pre-configured in different hearing programs for different hearing losses upon sale or dispatch.

## Revendications

1. Procédé de réglage d'un appareil auditif permettant de sélectionner des programmes auditifs, dans lequel les places de programme des programmes auditifs présentent une série pouvant être prédéterminée, **caractérisé par**
- la détermination (100) d'intervalles de temps (ZR1, ZR2, ...) au cours desquels des programmes auditifs sont sélectionnés,
- la détermination (101) d'une nouvelle série (nRF) des places de programme à l'aide d'un algorithme d'apprentissage avec prise en compte des intervalles de temps déterminés (ZR1, ZR2, ...), et
- la modification (102) de la série de places de programme après un laps de temps pouvant être prédéterminé (ZSP) correspondant à la série déterminée (nRF).

2. Procédé selon la revendication 1, **caractérisé en ce que** l'algorithme d'apprentissage pondère les intervalles de temps déterminés (ZR1, ZR2, ...) de manière à ce que la place de programme d'un programme auditif plus long sélectionné se situe avant la place de programme d'un programme auditif plus court sélectionné.

3. Procédé selon la revendication 1 ou 2, **caractérisé en ce que**
l'algorithme d'apprentissage tient compte d'une valeur de seuil liée à une situation ambiante et/ou à au moins une valeur de réglage souhaitée de l'appareil auditif.

4. Procédé selon l'une quelconque des revendications précédentes,
**caractérisé en ce qu'**un programme auditif sélectionné est signalé au porteur de l'appareil auditif par une icône sonore ou un bip vocal.

5. Procédé selon l'une quelconque des revendications précédentes,
**caractérisé en ce que** la désignation du programme auditif sélectionné est signalée sur une télécommande de l'appareil auditif.

6. Procédé selon l'une quelconque des revendications précédentes,
**caractérisé en ce que**, lors de la mise en fonctionnement de l'appareil auditif, le programme auditif de la première place de programme est automatiquement sélectionné.

7. Produit de programme informatique comportant un programme informatique, comprenant des moyens logiciels destinés à mettre en oeuvre un procédé selon l'une quelconque des revendications 1 à 6 lorsque le programme informatique est exécuté dans une unité de commande d'un appareil auditif.

8. Appareil auditif (1) permettant de sélectionner des programmes auditifs, dans lequel les places de programme des programmes auditifs présentent une série pouvant être prédéterminée,
**caractérisé par**
- un module temporel (2) au moyen duquel des intervalles de temps sont déterminés au cours desquels des programmes auditifs sont sélectionnés,
- un module de calcul (3) comportant un algorithme d'apprentissage à l'aide duquel une nouvelle série des places de programme est déterminée avec prise en compte des intervalles de temps déterminés, et
- un module de modification (4), au moyen duquel la série de places de programme est modifiée après un laps de temps pouvant être prédéterminé correspondant à la série déterminée.

9. Appareil auditif (1) selon la revendication 8, **caractérisé en ce que** le module de calcul (3) pondère les intervalles de temps déterminés de manière à ce que la place de programme d'un programme auditif plus long sélectionné se situe avant la place de programme d'un programme auditif plus court sélectionné.

10. Appareil auditif (1) selon la revendication 8 ou 9,
**caractérisé en ce qu'**un programme auditif sélectionné peut être signalé à un utilisateur par une icône sonore ou un bip vocal à l'aide d'un écouteur (6) de l'appareil auditif.

11. Appareil auditif (1) selon l'une quelconque des revendications 8 à 10, comportant une télécommande (12) sur laquelle peut être signalée la désignation du programme auditif sélectionné.

12. Appareil auditif (1) selon l'une quelconque des revendications 8 à 11,
**caractérisé en ce que**, lors de la mise en fonctionnement de l'appareil auditif (1), le programme auditif de la première place de programme est automatiquement sélectionné.

13. Appareil auditif (1) selon l'une quelconque des revendications 8 à 12,
**caractérisé en ce que** l'appareil auditif (1) est préconfiguré dans des programmes auditifs différents pour des pertes auditives différentes lors de la vente ou de l'expédition.
